# EUROPÄISCHE PATENTSCHRIFT

(11) **EP 1 674 401 B1**
(45) Veröffentlichungstag und Bekanntmachung des Hinweises auf die Patenterteilung: **25.04.2007**
(21) Anmeldenummer: 05027439.8
(22) Anmeldetag: 15.12.2005
(51) Int. Cl.: B65D 1/24, B65D 71/00

(54) **Verfahren zum Kennzeichnen von Transportkästen, insbesondere von Getränkekästen, sowie Transportkästen mit einer solchen Kennzeichnung**
Method for adding advertising matter to trays and corresponding trays
Procédé pour monter une bande publicitaire à un porte-articles et porte-articles correspondant

(30) Priorität: 27.12.2004 DE 102004062891
(43) Veröffentlichungstag der Anmeldung: 28.06.2006
(73) Patentinhaber: PEPSICO DEUTSCHLAND GmbH, 63263 Neu-Isenburg (DE)
(72) Erfinder: Seyler, Stefan M., 65207 Wiesbaden (DE); Wolters, Arnold, 53474 Bad Neuenahr (DE)
(74) Vertreter: Müller, Eckhard

(56) Entgegenhaltungen:
- EP-A- 0 013 057
- US-A- 2 599 787
- US-A- 4 373 627
- US-A- 5 339 601

## Beschreibung

Die Erfindung bezieht sich auf ein Verfahren zum Kennzeichnen von Transportkästen für darin einstellbare Transportgegenstände, wie beispielsweise Behälter, insbesondere zum Kennzeichnen von Getränkekästen mit Getränkeflaschen, wie Mehrwegkästen, mit wenigstens einem den Kasten umgebenden geschlossenen oder verschließbaren, die jeweilige Kennzeichnung oder dergleichen Informationen aufweisenden Band. Die Erfindung bezieht sich weiterhin auf einen Transportkasten, insbesondere Getränkekasten für Getränkeflaschen, mit einem solchen Band sowie auf ein Band zur Anordnung an einem solchen Transportkasten.

### technologischer Hintergrund

In der Getränkeindustrie kommen immer mehr sogenannte Einheitskästen für Getränkeflaschen zum Einsatz, um diese nach dem Rückfluss vom Endverbraucher über den Handel zu den Getränkeherstellern wiederverwenden zu können.

Um eine Markenerkennbarkeit zu erreichen, weisen derartige Pool-Kästen Sichtöffnungen auf, welche die auf der Getränkeflasche aufgebrachte Marke des jeweiligen Getränkeherstellers erkennen lassen sollen. Diese Sichtöffnungen reichen jedoch nicht aus, um den Anforderungen an individuelles Produktmarketing zu genügen.

### Stand der Technik

Insoweit ist es bereits bekannt, Getränkekästen mit Banderolen, Papier-, Haft-, oder Adhäsionsetiketten zu versehen. Nachteilig bei den so gekennzeichneten standardisierten Kästen ist jedoch, dass für die Verwendung innerhalb eines Pools, in welchem mehrere Getränkehersteller zusammengeschlossen sind, die von anderen Getränkeherstellern des Pools stammenden Etiketten und/oder Banderolen vor der Wiederverwendung der Kästen zunächst entfernt werden müssen, was mit entsprechendem Aufwand verbunden ist.

Aus der EP-A-13 057 ist ein Kunststoffkasten für die Getränkeindustrie bekannt, mit einer auf den Behälter aufgeschrumpften und sich um diesen herum erstreckenden Kunststofffolie, welche mit dem Firmen- oder Markennamen oder sonstiger spezieller äußerer Kennzeichnung des jeweiligen Herstellers oder Handelsunternehmens versehen ist. Dabei soll das Band bei Bedarf durch Verwendung eines Messers entfernt werden können.

### Problem

Davon ausgehend liegt der Erfindung die Aufgabe zugrunde, ein Verfahren zum Kennzeichnen von Transportkästen, insbesondere für Getränkekästen, gemäß dem Oberbegriff des Anspruches 1, sowie einen Transportkasten, insbesondere einen Getränkekasten, gemäß dem Oberbegriff des Anspruches 4 dahingehend weiterzubilden, dass eine einfache Kennzeichnung des Kastens und ebenso eine einfache und schnelle Entfernung der Kennzeichnung ermöglicht ist.

Verfahrenstechnisch wird die Aufgabe gelöst durch ein Verfahren mit den Merkmalen des Anspruches 1.

Dabei ist es vorgesehen, dass der Kasten von einem geschlossenen Band beziehungsweise Banderole umgebenden ist, aus der wenigstens eine Schlaufe gebildet ist, welche durch eine in der Umfangswandung des Kastens vorhandene Sichtöffnung hindurchgeführt wird und mindestens einen Transportgegenstand beziehungsweise eine als Sperrflasche dienende Getränkeflache derart umschlingt, dass das Band in Anlagestellung an dem Kasten gehalten ist.

Durch die Erfindung lässt sich in einfacher Weise ein Band oder eine Banderole mit der Kennzeichnung des jeweiligen Getränkeherstellers an einem neutralen Einheitskasten anbringen, so dass auch bei Mehrweg-Poolkästen das individuelle Produktmarketing aktiv unterstützt wird.

Nach einer Ausgestaltung der Erfindung kann die wenigstens eine Schlaufe auch zu einer den jeweiligen Transportgegenstand beziehungsweise Getränkeflasche vollständig umschließende Schlinge ausgebildet sein, wodurch die Banderole verliersicher an dem Kasten gehalten ist.

In der gleichen einfachen Weise wie das Fixieren des Bandes beziehungsweise der Banderole an dem Getränkekasten gestaltet sich auch deren Lösen von dem Kasten. Hierzu wird lediglich die von der jeweiligen Schlaufe umschlungene Getränkeflasche (Sperrflasche) aus dem Kasten entnommen, wodurch die Banderole selbsttätig abfällt. Üblicherweise geschieht dies beim Getränkefachhandel oder beim Endverbraucher. Selbst wenn der zum Getränkehersteller gelangende Mehrweg-Kasten noch eine Banderole aufweisen sollte, lässt sich diese ohne nennenswerten Aufwand entfernen.

Vorrichtungstechnisch wird die Aufgabe gelöst durch einen Transportkasten mit den Merkmalen des Anspruches 4.

Vorzugsweise ist dabei die Schlaufe durch eine Öffnung des Kastens an dessen Schmalseite in das Kasteninnere geführt, wodurch sich das Band beziehungsweise die Banderole ohne Unterbrechung breitflächig über die werbetechnisch wirksamere Breitseite des Kastens erstreckt.

Im Rahmen der Erfindung liegt es auch, daß das Band aus elastischem Material besteht. Hierdurch lassen sich Herstellungstoleranzen bei der Fertigung des geschlossenen oder verschließbaren Bandes ausgleichen.

Um eine harmonische und damit optisch ansprechende Einbeziehung des Bandes in den Kasten zu erreichen, empfiehlt es sich nach der Erfindung, dass das Band eine Breite aufweist, welche höchstens der Höhe des zugeordneten Öffnung des Kastens entspricht. Vorzugsweise sollte die Breite des Bandes auf die Breite der jeweiligen Sichtöffnung abgestimmt sein.

Besonders günstig ist es, wenn das Band aus, vorzugsweise recycelfähigem, Kunststoffmaterial, insbesondere Polyethylen, Polypropylen oder dergleichen Polymerisationsprodukte besteht. Derartige Bänder lassen sich kostengünstig und in einfacher Weise herstellen sowie mit der jeweiligen Kennzeichnung des Getränkeherstellers versehen. Selbstverständlich liegt es auch im Rahmen der Erfindung, als Band etwa Papier einzusetzen.

Auch bietet es sich an, das Band beziehungsweise die Banderole zusätzlich als Promotionsmittel einzusetzen. Beispielsweise können auf dem Band abnehmbare Sticker, Aufkleber, etwa für Kinder, aufgebracht sein.

Schließlich ist es nach der Erfindung vorgesehen, dass zur Bildung eines geschlossenen Bandes die Bandenden eines endlichen Bandabschnittes miteinander verschweißt und/oder verklebt sind.

### Ausführungsbeispiel

Weitere Ziele, Vorteile, Merkmale und Anwendungsmöglichkeiten der vorliegenden Erfindung ergeben sich aus der nachfolgenden Beschreibung eines Ausführungsbeispieles anhand der Zeichnungen.

Es zeigen:
- Figur 1: eine perspektivische Ansicht auf einen Mehrweg-Kasten mit einem erfindungsgemäß angebrachten Band zur Kennzeichnung des Getränkes und/oder des jeweiligen Getränkeherstellers,
- Figur 2: eine Draufsicht auf den Getränkekasten gemäß Figur 1 und
- Figur 3: eine seitliche Ansicht auf den Getränkekasten gemäß Figuren 1 und 2.

In den Figuren ist ein standardisierter Mehrweg-Getränkekasten dargestellt, wie er von Getränkeherstellern, die sich in einem Pool zusammengeschlossenen haben, verwendet werden.

Zur Markenerkennbarkeit, d.h. zur Kennzeichnung des jeweiligen Getränkeherstellers und/oder des jeweiligen Getränkes ist an diesem neutralen Einheitskasten ein Band 4 beziehungsweise eine Banderole angebracht, welche die entsprechende Kennzeichnung 3 oder Kennzeichnungen trägt.

Zur Fixierung wird das Band 4 zunächst lose um den Kasten 1 gelegt. Dann wird an der Schmalseite 9 des Getränkekastens 1 eine Schlaufe 5 aus dem Band 4 gebildet und durch die Sichtöffnung 6 an der Schmalseite 9 der Umfangswandung 8 des Kastens 1 in den Stellbereich einer am Rand der anzuordnenden Getränkeflasche 2 geführt. Dann wird die Getränkeflasche 2 in den Kasten eingestellt, so dass die Schlaufe 5 des Bandes 4 die als Sperrflasche für das Band 4 wirkende Getränkeflasche 2 umschlingt. Das Band 4 weist dabei eine solche Länge auf, dass das Band 4 gespannt wird und in Anlagestellung an dem Kastens 1 gehalten ist.

Verfahrenstechnisch kann es sich unter Umständen empfehlen, das Band 4 an dem bereits mit Getränkeflaschen bestückten Kästen 1 anzuordnen und zum Einführen der Schlaufe 5 die jeweilige Getränkeflasche lediglich anzuheben und wieder abzustellen.

Selbstverständlich ist es auch möglich, dass die Schlaufe 5 im Bereich der Breitseite des Kastens 1 gebildet und durch eine Sichtöffnung 7 in der Umfangswandung des Kastens 1 eingeführt und mit einer Getränkeflasche 2 gehalten und gespannt wird.

Das Lösen des Bandes 4 beziehungsweise der Banderole von dem Kasten 1 gestaltet sich in gleicher einfacher Weise. Hierzu wird lediglich die Sperrflasche 2, welche in Anlagestellung des Bandes 4 an dem Kasten 1 von der Schlaufe 5 umschlungen ist, aus dem Kasten 1 herausgezogen, wodurch das Band 4 beziehungsweise die Banderole selbsttätig abfällt.

Das Band 4 besteht bevorzugt aus reißfestem Kunststoffmaterial, wie beispielsweise Polyethylen, Propylen oder dergleichen Polymerisationsprodukte. Selbstverständlich ist es auch möglich, eine Banderole aus Papier einzusetzen.

### Bezugszeichenliste

- 1 -: Transportkasten, Getränkekasten
- 2 -: Transportgegenstand, Getränkeflasche, Sperrflasche
- 3 -: Kennzeichnung
- 4 -: Band
- 5 -: Schlaufe
- 6 -: Öffnung
- 7 -: Öffnung
- 8 -: Umfangswandung
- 9 -: Schmalseite

## Patentansprüche

1. Verfahren zum Kennzeichnen von Transportkästen für darin einstellbare Transportgegenstände, wie beispielsweise Behälter, insbesondere zum Kennzeichnen von Getränkekästen (1) mit Getränkeflaschen (2), wie Mehrwegkästen, mit wenigstens einem den Kasten (1) umgebenden geschlossenen oder verschließbaren, die jeweilige Kennzeichnung (3) oder dergleichen Informationen aufweisenden Band (4), **dadurch gekennzeichnet, dass** aus dem Band (4) wenigstens eine Schlaufe (5) gebildet wird, welche durch eine Öffnung (6, 7) in der Umfangswandung (8) des Kastens (1) in den Stellbereich wenigstens eines Transportgegenstandes beziehungsweise einer Getränkeflasche (2) geführt und nach Einstellen des wenigstens einen Transportgegenstandes (2) diesen umschlingt, derart, dass das Band (4) in Anlagestellung an dem Kasten (1) gehalten ist.

2. Verfahren nach Anspruch 1, **dadurch gekennzeichnet, dass** die wenigstens eine Schlaufe (5) zu einer den jeweiligen Transportgegenstand (2) vollständig umschließenden Schlinge gebildet wird.

3. Verfahren nach Anspruch 1 oder 2,**dadurch gekennzeichnet, dass** zum Lösen des Bandes (4) aus der Anlagestellung an dem Kasten (1) der von der jeweiligen Schlaufe (4) umschlungene Transportgegenstand beziehungsweise die jeweilige Getränkeflasche (2) aus dem Kasten (1) entnommen wird.

4. Transportkasten zum Einstellen von Transportgegenständen, insbesondere Getränkekasten (1) für Getränkeflaschen (2), wie beispielsweise Mehrwegkasten, mit einem den Kasten (1) umgebenden geschlossenen oder verschließbaren, die jeweilige Kennzeichnung (3) oder dergleichen Information tragenden Band (4), **dadurch gekennzeichnet, dass** das Band (4) mit wenigstens einer durch eine Öffnung (6, 7) in der Umfangswandung (8) des Kastens (1) in das Kasteninnere geführten Schlaufe (5) wenigstens einen Transportgegenstand beziehungsweise wenigstens eine Getränkeflasche (2) umschlingt, so dass das Band in Anlagestellung an dem Kasten (1) gehalten ist.

5. Transportkasten nach Anspruch 4, **dadurch gekennzeichnet, dass** die Schlaufe (5) durch eine Öffnung (6) des Kastens (1) an dessen Schmalseite (9) in das Kasteninnere geführt ist.

6. Transportkasten nach Anspruch 4 oder 5, **dadurch gekennzeichnet, dass** das Band (4) eine Breite aufweist, welche höchstens der Höhe der zugeordneten Öffnung (6 beziehungsweise 7) des Kastens (1) entspricht.

7. Transportkasten nach einem der Ansprüche 4 bis 6, **dadurch gekennzeichnet, dass** das Band (4) aus elastischem Material besteht.

8. Transportkasten nach Anspruch 7, **dadurch gekennzeichnet, dass** das Band (4) aus, vorzugsweise recycelfähigem, Kunststoffmaterial, insbesondere Polyethylen, Polypropylen oder dergleichen Polymerisationsprodukte und/oder Papier besteht.

9. Transportkasten nach Anspruch 7 oder 8, **dadurch gekennzeichnet, dass** zur Bildung eines geschlossenen Bandes (4) die Bandenden eines endlichen Bandabschnittes miteinander verschweißt und/oder verklebt sind.

## Claims

1. Method of marking transport boxes for transport articles insertable therein, such as, for example, containers, particularly for marking beverage boxes (1) with beverage bottles (2), such as reusable boxes, with at least one band (4) which, closed or closable, surrounds the box (1) and which has the respective marking (3) or like items of information, **characterised in that** formed from the band (4) is at least one loop (5) which is led through an opening (6, 7) in the circumferential wall (8) of the box (1) in the deposit region of at least one transport article or beverage bottle (2) and which after insertion of the at least one transport article (2) loops around this in such a manner that the band (4) is held in contact setting against the box (1).

2. Method according to claim 1, **characterised in that** the at least one loop (5) is formed into a loop completely enclosing the transport article (2).

3. Method according to claim 1 or 2, **characterised in that** for detaching the band (4) from the contact setting against the box (1) the transport article or the respective beverage bottle (2) looped around by the respective loop (4) is removed from the box (1).

4. Transport box for placement of transport articles, particularly beverage box (1) for beverage bottles (2), such as reusable box, with a band (4) which, closed or closable, surrounds the box (1) and bears the respective marking (3) or like information, **characterised in that** the band (4) loops around, by at least one loop (5), which is led through an opening (6, 7) in the circumferential wall (8) of the box (1) into the box interior, at least one transport article or at least one beverage bottle (2) so that the band is held in contact setting against the box (1).

5. Transport box according to claim 4, **characterised in that** the loop (5) is led into the box interior through an opening (6) of the box (1) at the narrow side (9) thereof.

6. Transport box according to claim 4 or 5, **characterised in that** the band (4) has a width corresponding with at most the height of the associated opening (6 or 7) of the box (1).

7. Transport box according to one of claims 4 to 6, **characterised in that** the band (4) consists of elastic material.

8. Transport box according to claim 7, **characterised in that** the band (4) consists of preferably recyclable synthetic material, particularly polyethylene, polypropylene or the like polymerisation products and/or paper.

9. Transport box according to claim 7 or 8, **characterised in that** for formation of a closed band (4) the band ends of a finite band section are welded and/or glued together.

## Revendications

1. Procédé pour l'identification de caisses de transport destinées à des objets transportés pouvant être installés à l'intérieur des caisses, tels que par exemple des récipients, en particulier pour l'identification de caisses à boissons (1) contenant des bouteilles à boisson (2), telles que des caisses multiples, comportant au moins une bande (4) fermée ou pouvant être fermée, entourant la caisse (1) et portant l'identification (3) concernée ou des informations similaires, **caractérisé en ce qu'**on forme à partir de la bande (4) au moins une boucle (5) qui est introduite, par une ouverture (6, 7) prévue dans la paroi périphérique (8) de la caisse (1), dans une zone de positionnement d'au moins un objet transporté, tel qu'une bouteille à boisson (2), et qui, une fois ledit au moins un objet transporté (2) en place, l'entoure de telle manière que la bande (4) est maintenue en position d'installation sur la caisse (1).

2. Procédé selon la revendication 1, **caractérisé en ce que** la au moins une boucle (5) est réalisée pour former une élingue entourant entièrement l'objet transporté (2) concerné.

3. Procédé selon la revendication 1 ou 2, **caractérisé en ce que** pour détacher la bande (4) de sa position d'installation sur la caisse (1), on enlève de la caisse (1) l'objet transporté, tel que la bouteille à boisson (2), entouré par la boucle (5) concernée.

4. Caisse de transport pour la mise en place d'objets transportés, en particulier caisse à boissons (1) pour des bouteilles à boisson (2), telle qu'une caisse multiple, comportant au moins une bande (4) fermée ou pouvant être fermée, entourant la caisse (1) et portant l'identification (3) concernée ou des informations similaires, **caractérisée en ce que** la bande (4) entoure au moins un objet transporté, tel qu'au moins une bouteille à boisson (2), par au moins une boucle (5) introduite à l'intérieur de la caisse par une ouverture (6, 7) prévue dans la paroi périphérique (8) de la caisse (1), de sorte que la bande (4) est maintenue en position d'installation sur la caisse (1)

5. Caisse de transport selon la revendication 4, **caractérisée en ce que** la boucle (5) est introduite à l'intérieur de la caisse par une ouverture (6) de la caisse (1) au niveau de son petit côté (9).

6. Caisse de transport selon la revendication 4 ou 5, **caractérisée en ce que** la bande (4) présente une largeur qui correspond au maximum à la hauteur de l'ouverture (6 et/ou 7) associée de la caisse (1).

7. Caisse de transport selon une des revendications 4 à 6, **caractérisée en ce que** la bande (4) est constituée d'un matériau élastique.

8. Caisse de transport selon la revendication 7, **caractérisée en ce que** la bande (4) est constituée d'une matière plastique de préférence recyclable, en particulier polyéthylène, polypropylène ou produit de polymérisation similaire, et/ou de papier.

9. Caisse de transport selon la revendication 7 ou 8, **caractérisée en ce que** pour la formation d'une bande (4) fermée, les extrémités de bande d'un tronçon de bande sans fin sont soudées et/ou collées l'une à l'autre.
